# EUROPÄISCHE PATENTSCHRIFT

(11) **EP 2 565 402 B1**
(45) Veröffentlichungstag und Bekanntmachung des Hinweises auf die Patenterteilung: **16.07.2014**
(21) Anmeldenummer: 12168785.9
(22) Anmeldetag: 22.05.2012
(51) Int. Cl.: F01L 1/344

(54) **Nockenwellenversteller**
Camshaft adjuster
Dispositif de réglage d'arbres à came

(30) Priorität: 01.09.2011 DE 102011081971
(43) Veröffentlichungstag der Anmeldung: 06.03.2013
(73) Patentinhaber: Schaeffler Technologies GmbH & Co. KG, 91074 Herzogenaurach (DE)
(72) Erfinder: Weißer, Sven, 91085 Weisendorf (DE)

(56) Entgegenhaltungen:
- DE-A1-102007 039 282
- DE-A1-102008 051 732
- DE-A1-102010 009 394
- US-A1- 2010 199 937

## Beschreibung

### Gebiet der Erfindung

Die Erfindung betrifft einen Nockenwellenversteller.

### Hintergrund der Erfindung

Nockenwellenversteller werden in Verbrennungsmotoren zur Variation der Steuerzeiten der Brennraumventile eingesetzt, um die Phasenrelation zwischen Kurbelwelle und Nockenwelle in einem definierten Winkelbereich, zwischen einer maximalen Früh- und einer maximalen Spätposition, variabel gestalten zu können. Die Anpassung der Steuerzeiten an die aktuelle Last und Drehzahl senkt den Verbrauch und die Emissionen. Zu diesem Zweck sind Nockenwellenversteller in einen Antriebsstrang integriert, über welche ein Drehmoment von der Kurbelwelle auf die Nockenwelle übertragen wird. Dieser Antriebsstrang kann beispielsweise als Riemen-, Ketten- oder Zahnradtrieb realisiert sein.

Bei einem hydraulischen Nockenwellenversteller bilden das Abtriebselement und das Antriebselement ein oder mehrere Paare gegeneinander wirkende Druckkammern aus, welche mit Öldruck beaufschlagbar sind. Antriebselement und Abtriebselement sind hierbei koaxial angeordnet. Durch die Befüllung und Entleerung einzelner Druckkammern wird eine Relativbewegung zwischen Antriebselement und Abtriebselement erzeugt. Die auf zwischen dem Antriebselement und dem Abtriebselement rotativ wirkende Feder drängt das Antriebselement gegenüber dem Abtriebselement in eine Vorteilsrichtung. Diese Vorteilsrichtung kann gleichläufig oder gegenläufig zu der Verdrehrichtung sein. Eine verbreitete Bauart der hydraulischen Nockenwellenversteller ist der Flügelzellenversteller. Flügelzellenversteller weisen einen Stator, einen Rotor und ein Antriebselement auf. Der Rotor ist meist mit der Nockenwelle drehfest verbunden und bildet das Abtriebselement. Der Stator und das Antriebselement werden ebenfalls untereinander drehfest verbunden und sind ggf. auch einteilig ausgebildet. Dabei befindet sich der Rotor koaxial zum Stator und innerhalb des Stators. Rotor und Stator prägen mit deren, sich radial erstreckenden Flügeln, gegensätzlich wirkende Ölkammern aus, welche durch Öldruck beaufschlagbar sind und eine Relativbewegung zwischen Stator und Rotor ermöglichen. Weiterhin weisen die Flügelzellenversteller diverse Abdichtdeckel auf. Stator, Antriebselement und Abdichtdeckel werden über mehrere Schraubenverbindungen gesichert.

Eine andere bekannte Bauart von hydraulischen Nockenwellenverstellern ist der Axialkolbenversteller. Hierbei wird über Öldruck ein Verschiebeelement axial verschoben, welches über Schrägverzahnungen eine Relativverdrehung zwischen einem Antriebselement und einem Abtriebselement erzeugt.

Eine weitere Bauform eines Nockenwellenverstellers ist der elektromechanische Nockenwellenversteller, der ein Dreiwellengetriebe (beispielsweise ein Planetengetriebe) aufweist. Dabei bildet eine der Wellen das Antriebselement und eine zweite Welle das Abtriebselement. Über die dritte Welle kann dem System mittels einer Stelleinrichtung, beispielsweise einem Elektromotor oder einer Bremse, Rotationsenergie zugeführt oder aus dem System abgeführt werden. Hierbei kann gleichfalls eine Feder derart angeordnet werden, dass das Antriebselement und das Abtriebselement bei deren relativen Verdrehung unterstützt oder zurückführt.

Die DE 10 2006 002 993 A1 offenbart einen Nockenwellenversteller, bei dem das Federelement auf der nockenwellenzugewandten Seite des Nockenwellenverstellers angeordnet ist. Das Federelement wird von einem Federdeckel abgedeckt. Die Abdeckung sichert das Federelement in axialer Richtung und schützt gegen äußere Einwirkungen.

Die DE 10 2008 051 755 A1 offenbart einen Nockenwellenversteller mit einem Federelement, wobei ein Ende des Federelements auf einem Stift gelagert ist, welcher mit einer Scheibe verschraubt ist. Ein topfförmiger Federdeckel kapselt mit dieser Scheibe das Federelement ein und schützt gegen äußere Einwirkungen.

### Zusammenfassung der Erfindung

Aufgabe der Erfindung ist es, einen Nockenwellenversteller anzugeben, der eine reibungsarme und zuverlässige Federsicherung aufweist.

Erfindungsgemäß wird diese Aufgabe durch die Merkmale des Anspruchs 1 gelöst.

Die Reduzierung des axialen Spiels der Feder erfolgt durch ein Distanzelement des Federdeckels im Bereich des Federendes der Feder. Zugleich verbleibt genug axialer Raum für die Windungen der Feder, welche im Betrieb des Nockenwellenverstellers und aufgrund von Fertigungstoleranzen eine Abweichung von ihrer idealen Erstreckung in radialer Richtung aufweisen. Somit wird eine Kollision der Windungen der Feder mit einem peripherem Bauteil vermieden, wodurch sich die Lebensdauer der Feder erhöht und die Reibung im Betrieb vermindert wird. Weiterhin entsteht durch die Erfindung der Vorteil, dass Fertigungstoleranzen bezüglich der radialen Erstreckungsrichtung der Windungen gröber und somit wirtschaftlicher ausfallen können. Dieser Vorteil der Grobtolerierung kann auch bei den peripheren Bauteilen erzielt werden, z.B. bei dem Federdeckel.

In einer Ausgestaltung der Erfindung ist das Distanzelement als lokale Erhebung einteilig mit dem Federdeckel ausgebildet. Eine solche Erhebung lässt sich durch Prägen, Tiefziehen oder Fräsen herstellen. Eine lokale Ausbildung ist vorteilhaft, damit gezielt die Bereiche der Feder in axialer Richtung von dem Federdeckel gesichert werden, welche im Betrieb einer minimalen Relativbewegung zwischen der Feder und einem peripheren Bauteil unterliegen. Dadurch wird Reibung und Verschleiß minimiert und die Lebensdauer der Feder erhöht.

In einer optionalen Ausgestaltung der Erfindung ist das Distanzelement vom Federdeckel separat ausgebildet. Die Bauteiltrennung zwischen Federdeckel und dem Distanzelement als Einlegeteil ermöglicht vorteilhafterweise den gezielten Einsatz von Werkstoffen für bestimmte Funktionen. Beispielsweise kann der Federdeckel aus einem Werkstoff sein, der gezielt Umwelteinflüsse standhält und das Distanzelement aus einem verschleißfesten und/oder höherwertigem Werkstoff.

In einer vorteilhaften Ausgestaltung ist der Federdeckel mit dem Distanzelement stoff-, form- und/oder kraftschlüssig verbunden. Bevorzugterweise ist eine stoffschlüssige Verbindung vorzusehen, alternativ auch in Kombination mit einem Form- oder Kraftschluss, wobei das Distanzelement in den Federdeckel eingelassen, verklebt, verschweißt oder verlötet ist. Form- und kraftschlüssige Verbindungen positionieren gleichermaßen das Distanzstück zuverlässig mit dem Federdeckel an der dafür vorgesehenen Funktionsstelle der axialen Anlage des Federendes mit dem Distanzelement.

In einer besonders bevorzugten Ausgestaltung ist der Federdeckel aus Blech oder Kunststoff ausgebildet. Einen Federdeckel aus Blech in dünnwandiger Topfform auszubilden ist aufgrund des geringen Gewichtes und der dennoch hohen Steifigkeit vorteilhaft. Eine Ausbildung des Federdeckels aus Kunststoff ist bevorzugt einzusetzen, wenn die Wirtschaftlichkeit gegenüber Blech gegeben ist und keine hohen Temperaturunterschiede im Betrieb an der Stelle des Federdeckels zu erwarten sind bzw. die Temperaturwechselbeständigkeit des Kunststoffes ausreichend gegeben ist.

In einer bevorzugten Ausbildung weist das Distanzelement eine Beschichtung auf. Eine Beschichtung verringert den Verschleiß und das Gewicht bei der Ausbildung des Distanzelementes als Grundträger mit einem wirtschaftlichen Werkstoff, z.B. Kunststoff.

In einer Ausbildung der Erfindung sind mehrere, in Umfangsrichtung verteilte Distanzelemente vorgesehen. Eine Verteilung mehrerer Distanzelemente ist vorteilhaft, wenn die Belastung eines einzelnen Distanzelementes zu hoch ist und es dadurch zum Ausfall kommen würde. Die Verteilung in Umfangsrichtung ist bevorzugt außerhalb der federnden Windungen anzuordnen. In Umfangsrichtung verteilte Distanzelemente können auf verschiedenen Teilkreisen und/oder in verschiedenen Winkelpositionen angeordnet sein.

In einer vorteilhaften Ausbildung ist das Distanzelement im Bereich der Lagerung des Federendes angeordnet. Eine Fixierung der Federenden in axialer Richtung auf der Lagerung vermeidet Zwang in axialer Richtung im Bereich der federnden Windungen.

In einer besonders vorteilhaften Ausbildung umragt das Distanzelement die Lagerung. Diese Umragung kann teilweise oder vollständig erfolgen. Die Lagerung ist meist durch einen Stift oder ein anderes zylindrisches Element gegeben. Somit kann die Umragung auch sternförmig, mit der Lagerung als Zentrum ausgebildet sein. Die Umragung besitzt allerdings eine Freistellung in Form des Querschnittes der Lagerung, damit länger ausgebildete Lagerzapfen teilweise in den Federdeckel hineinragen können. Ein Durchragen des Federdeckels durch den Lagerzapfen ist denkbar.

Durch die erfindungsgemäße Anordnung des Distanzelementes wird die Reibung zwischen der Feder und dem Federdeckel, oder anderen peripheren Bauteilen, vermieden. Dadurch wird der Verschleiß vermindert und die Lebensdauer erhöht. Zudem haben die im Betrieb federnden Windungen der Feder genügend axialen Raum, um eine Kontaktierung mit peripheren Bauteilen zu vermeiden. Die Auflagefläche der Federenden der Feder auf der Lagerung bleibt zugleich erhalten, bzw. kann vorteilhafterweise durch die Erfindung erhöht werden.

### Kurze Beschreibung der Zeichnungen

Ausführungsbeispiele der Erfindung sind in den Figuren dargestellt.

Es zeigen:
Fig. 1 einen Ausschnitt eines Nockenwellenverstellers,
Fig. 2 eine erste Ausführungsform eines Distanzelementes,
Fig. 3 eine zweite Ausführungsform eines Distanzelementes,
Fig. 4 eine dritte Ausführungsform eines Distanzelementes und
Fig. 5 einen Ausschnitt eines Federdeckels mit einem Distanzelement.

### Detaillierte Beschreibung der Zeichnungen

Fig. 1 zeigt einen Ausschnitt eines Nockenwellenverstellers 1. Der Nockenwellenversteller 1 weist ein Antriebselement 2, ein Abtriebselement 3, eine Feder 4 und einen Federdeckel 5 auf. Das Antriebselement 2 und das Abtriebselement 3 sind relativ zueinander verdrehbar angeordnet. Die Relativverdrehung in Umfangsrichtung 10 des Nockenwellenverstellers 1 kann bspw. durch Befüllung von Druckkammern mit Hydraulikmittel erfolgen, wobei die Druckkammern zwischen Antriebselement 2 und Abtriebselement 3 ausgebildet sind. Die Feder 4 verspannt Antriebselement 2 und Abtriebselement 3 relativ zueinander in einer Umfangsrichtung 10. Die Vorspannung sorgt für eine Relativdrehung zwischen Antriebselement 2 und Abtriebselement 3. Damit die Feder 4 vor äußeren Einwirkungen geschützt ist, ist diese durch einen Federdeckel 5 zumindest teilweise abgedeckt bzw. abgekapselt. Weiter sichert im Betrieb der Federdeckel 5 die Feder 4 in axialer Richtung 8 und verhindert ein Abrutschen ihrer Federenden 7 von der Lagerung 11. Die Feder 4 ist als Spiralfeder ausgebildet, deren federnde Windungen sich überwiegend senkrecht zur axialen Richtung 8 erstrecken.

Das Antriebselement 2 weist einteilig oder separat eine nicht weiter dargestellte Verzahnung für eine Steuerkette oder einen Riemen auf. Das Abtriebselement 3 ist drehfest mit einer nicht weiter dargestellten Nockenwelle verbindbar.

Der Federdeckel 5 weist ein Distanzelement 6 auf, welches in Kontakt mit dem Federende 7 der Feder 4 steht. Das Distanzelement 6 ist einteilig mit dem Federdeckel 5 ausgebildet und erhebt sich in axialer Richtung 8 aus der Stirnseite 12 des Federdeckels 5 heraus. Die Lagerung 11 ist als Lagerzapfen 13 einer Schraube 14 des Nockenwellenverstellers 1 ausgebildet. Der Außendurchmesser der Mantelfläche 15 des Lagerzapfens 13 ist in axialer Richtung 8 konstant. Das Distanzelement 6 weist eine Materialausnehmung 16 auf, wobei eine Mantelfläche 17 der Materialausnehmung 16 größer ist, als der Durchmesser der Mantelfläche 15 des Lagerzapfens 13. Das Distanzelement 6 und seine Materialausnehmung 16 können in Umfangsrichtung 10 des Nockenwellenverstellers 1 teilweise oder vollständig umlaufend ausgebildet sein. In axialer Richtung 8 findet keine Überlappung der Mantelfläche 15 des Lagerzapfens 13 mit der Mantelfläche 17 Materialausnehmung 16 statt. Die Stirnseite 18 des Distanzelementes 6 ist weitestgehend parallel zur Stirnseite 12 des Federdeckels 5. Die Stirnseite 18 des Distanzelementes 6 steht in Kontakt mit dem Federende 7 und begrenzt somit den axialen Federraum 20.

Fig. 2 zeigt eine erste Ausführungsform eines Distanzelementes 6. Das Distanzelement 6 ist als kreisscheibenförmige, lokale Erhebung 9 des Federdeckels 5 ausgebildet. Diese lokale Erhebung 9 ist weitestgehend fluchtend zur Lagerung 11 orientiert. Die lokale Erhebung 9 minimiert den Kontakt mit dem Federende 7 auf den Bereich um die Lagerung 11.

Fig. 3 zeigt eine zweite Ausführungsform eines Distanzelementes 6. Das Distanzelement 6 ist als Muster aus einer Vielzahl von Einzelerhebungen 19 ausgebildet. Die Einzelerhebungen 19 sind sternförmig um eine gedachte axiale Verlängerung der Mantelfläche 15 des Lagerzapfens 13 angeordnet sind. Die Verteilung der Einzelerhebungen 19 sind zueinander weitestgehend gleichmäßig beabstandet.

Fig. 4 zeigt eine dritte Ausführungsform eines Distanzelementes 6. Das Distanzelement 6 ist als Muster aus einer Vielzahl von Einzelerhebungen 19 ausgebildet. Die Einzelerhebungen 19 sind zueinander gleichgerichtet orientiert. Ein Abstand zwischen den Einzelerhebungen 19 lässt Freiraum für eine gedachte Verlängerung der Mantelfläche 15 des Lagerzapfens 13.

Fig. 5 zeigt einen Ausschnitt eines Federdeckels 5 mit einem Distanzelement 6. Das Distanzelement 6 ist aus dem Federdeckel 5 einteilig ausgebildet. Der Federdeckel 5 und das Distanzelement 6 haben weitestgehend dieselbe Wandstärke. Das Distanzelement 6 besitzt eine Materialausnehmung 16 mit einer Mantelfläche 17, welche sich über die gesamte Wandstärke erstreckt. Dieser Freiraum kann von einer Lagerung 11 durchdrungen werden. Ein Versatz A des Distanzelementes 6 von dem Federdeckel 5 in axialer Richtung 8 begrenzt den axialen Federraum 20.

### Liste der Bezugszahlen

1) Nockenwellenversteller
2) Antriebselement
3) Abtriebselement
4) Feder
5) Federdeckel
6) Distanzelement
7) Federende
8) Axiale Richtung
9) Erhebung
10)Umfangsrichtung
11)Lagerung
12)Stirnseite
13)Lagerzapfen
14)Schraube
15)Mantelfläche
16)Materialausnehmung
17)Mantelfläche
18)Stirnseite
19)Einzelerhebungen
20)Axialer Federraum
A) Versatz

## Patentansprüche

1. Nockenwellenversteller (1) mit
- einem Antriebselement (2), einem Abtriebselement (3), einer Feder (4) und einem Federdeckel (5)
- wobei das Antriebselement (2) und das Abtriebselement (3) relativ zueinander verdrehbar angeordnet sind,
- wobei die Feder (4) das Antriebselement (2) und das Abtriebselement (3) in Umfangsrichtung (10) verspannt,
- der Federdeckel (5) mit dem Antriebselement (2) oder dem Antriebselement (3) verbunden ist und
- der Federdeckel (5) die Feder (4) in axialer Richtung (8) abdeckt,
**dadurch gekennzeichnet, dass**
der Federdeckel (5) ein Distanzelement (6) aufweist und das Distanzelement (6) einen Freiheitsgrad der Feder (4) in axialer Richtung (8) begrenzt, in dem das Distanzelement (6) mit einem Federende (7) der Feder (4) in Kontakt bringbar ist, wobei das Distanzelement (6) im Bereich der Lagerung (11) des Federendes (7) angeordnet ist, wodurch eine Kontaktierung der peripheren Bauteile mit den federnden Windungen der Feder (4) in axialer Richtung (8) vermieden wird, wobei das Distanzelement (6) als lokale Erhebung (9) einteilig mit dem Federdeckel (5) ausgebildet ist.

2. Nockenwellenversteller (1) nach Anspruch 1, **dadurch gekennzeichnet, dass** das Distanzelement (6) und der Federdeckel (5) separat ausgebildet sind.

3. Nockenwellenversteller (1) nach Anspruch 2, **dadurch gekennzeichnet, dass** der Federdeckel (5) mit dem Distanzelement (6) stoff-, form-, und/oder kraftschlüssig verbunden ist.

4. Nockenwellenversteller (1) nach einem der vorhergehenden Ansprüche, **dadurch gekennzeichnet, dass** der Federdeckel (5) aus Blech oder aus Kunststoff ausgebildet ist.

5. Nockenwellenversteller (1) nach einem der vorhergehenden Ansprüche, **dadurch gekennzeichnet, dass** das Distanzelement (6) eine Beschichtung aufweist.

6. Nockenwellenversteller (1) nach einem der vorhergehenden Ansprüche, **dadurch gekennzeichnet, dass** mehrere, in Umfangsrichtung (10) des Federdeckels (5) verteilte Distanzelemente (6) vorgesehen sind.

7. Nockenwellenversteller (1) nach Anspruch 1, **dadurch gekennzeichnet, dass** das Distanzelement (6) die Lagerung (11) umragt.

8. Federdeckel (5) eines Nockenwellenverstellers (1) nach einem der Ansprüche 1 bis 8.

## Claims

1. Camshaft adjuster (1) having
- a drive element (2), an output element (3), a spring (4) and a spring cover (5),
- the drive element (2) and the output element (3) being arranged such that they can be rotated relative to one another,
- the spring (4) bracing the drive element (2) and the output element (3) in the circumferential direction (10),
- the spring cover (5) being connected to the drive element (2) or the output element (3), and
- the spring cover (5) covering the spring (4) in the axial direction (8),
**characterized in that**
the spring cover (5) has a spacer element (6), and the spacer element (6) delimits a degree of freedom of the spring (4) in the axial direction (8), in which degree of freedom the spacer element (6) can be brought into contact with one spring end (7) of the spring (4), the spacer element (6) being arranged in the region of the mounting (11) of the spring end (7), as a result of which contact of the peripheral components with the resilient windings of the spring (4) in the axial direction (8) is avoided, the spacer element (6) being configured as a local elevation (9) in one piece with the spring cover (5).

2. Camshaft adjuster (1) according to Claim 1, **characterized in that** the spacer element (6) and the spring cover (5) are configured separately.

3. Camshaft adjuster (1) according to Claim 2, **characterized in that** the spring cover (5) is connected to the spacer element (6) in a material-to-material, positively locking and/or non-positive manner.

4. Camshaft adjuster (1) according to one of the preceding claims, **characterized in that** the spring cover (5) is configured from sheet metal or from plastic.

5. Camshaft adjuster (1) according to one of the preceding claims, **characterized in that** the spacer element (6) has a coating.

6. Camshaft adjuster (1) according to one of the preceding claims, **characterized in that** a plurality of spacer elements (6) which are distributed in the circumferential direction (10) of the spring cover (5) are provided.

7. Camshaft adjuster (1) according to Claim 1, **characterized in that** the spacer element (6) projects around the mounting (11).

8. Spring cover (5) of a camshaft adjuster (1) according to one of Claims 1 to 8.

## Revendications

1. Dispositif de réglage d'arbre à cames (1), comprenant
- un élément d'entraînement (2), un élément de sortie (3), un ressort (4) et un couvercle de ressort (5),
- l'élément d'entraînement (2) et l'élément de sortie (3) étant disposés de manière à pouvoir tourner l'un par rapport à l'autre,
- le ressort (4) serrant l'élément d'entraînement (2) et l'élément de sortie (3) dans la direction périphérique (10),
- le couvercle de ressort (5) étant relié à l'élément d'entraînement (2) ou à l'élément de sortie (3) et
- le couvercle de ressort (5) recouvrant le ressort (4) dans la direction axiale (8),
**caractérisé en ce que**
le couvercle de ressort (5) comprend un élément d'écartement (6) et l'élément d'écartement (6) limite un degré de liberté du ressort (4) dans la direction axiale (8), par le fait que l'élément d'écartement (6) peut être amené en contact avec une extrémité (7) du ressort (4), l'élément d'écartement (6) étant disposé dans la région du support (11) de l'extrémité de ressort (7), de telle sorte qu'une mise en contact des composants périphériques avec les spires élastiques du ressort (4) dans la direction axiale (8) soit évitée, l'élément d'écartement (6) étant réalisé d'un seul tenant avec le couvercle de ressort (5), en tant que bossage local (9).

2. Dispositif de réglage d'arbre à cames (1) selon la revendication 1, **caractérisé en ce que** l'élément d'écartement (6) et le couvercle de ressort (5) sont réalisés séparément.

3. Dispositif de réglage d'arbre à cames (1) selon la revendication 2, **caractérisé en ce que** le couvercle de ressort (5) est relié à l'élément d'écartement (6) par liaison de matière, par engagement par complémentarité de forme et/ou par force.

4. Dispositif de réglage d'arbre à cames (1) selon l'une quelconque des revendications précédentes, **caractérisé en ce que** le couvercle de ressort (5) est réalisé en tôle ou en plastique.

5. Dispositif de réglage d'arbre à cames (1) selon l'une quelconque des revendications précédentes, **caractérisé en ce que** l'élément d'écartement (6) comprend un revêtement.

6. Dispositif de réglage d'arbre à cames (1) selon l'une quelconque des revendications précédentes, **caractérisé en ce que** plusieurs éléments d'écartement (6) distribués dans la direction périphérique (10) du couvercle de ressort (5) sont prévus.

7. Dispositif de réglage d'arbre à cames (1) selon la revendication 1, **caractérisé en ce que** l'élément d'écartement (6) fait saillie autour du support (11).

8. Couvercle de ressort (5) d'un dispositif de réglage d'arbre à cames (1) selon l'une quelconque des revendications 1 à 8.
